# EUROPÄISCHE PATENTANMELDUNG

(11) **EP 0 085 183 A1**
(43) Veröffentlichungstag der Anmeldung: **10.08.1983**
(21) Anmeldenummer: 82112058.1
(22) Anmeldetag: 28.12.1982
(51) Int. Cl.: E04F 13/10

(54) **Profilbrett mit Nut und Feder sowie Verkleidung, bestehend aus solchen Profilbrettern**

(30) Priorität: 28.01.1982 DE 3202726
(71) Anmelder: Ostermann & Scheiwe GmbH & Co, D-48155 Münster (DE)
(72) Erfinder: Scheiwe, Peter, D-4400 Münster (DE)
(74) Vertreter: Patentanwälte Schulze Horn und Hoffmeister

(57) **Zusammenfassung**

Profilbrett mit einer an der einen Längskante angeordneten Nut und einer an der anderen Längskante angeordneten Feder zum Eingriff in die Nut eines daneben angeordneten Brettes, wobei die Sichtfläche des Brettes mit Quernuten (1) versehen ist.

## Beschreibung

Die Erfindung betrifft ein Profilbrett mit einer an der einen Längskante angeordneten Nut und einer an der anderen Längskante angeordneten Feder zum Eingriff in die Nut eines daneben angeordneten Brettes sowie eine Verkleidung, bestehend aus diesen Profilbrettern.

Profilbretter der genannten Art sind seit langem bekannt und haben sich als Wand- oder Deckenverkleidung gut bewährt. Teilweise werden sie als Profilhölzer bzw. Paneele bezeichnet.

Nachteilig bei den bekannten Profilhölzern bzw. -brettern ist es, daß die damit verkleidete Fläche einen relativ gleichförmigen Eindruck macht. Bei manchen Ausführungen von Profilbrettern sind die Kanten an den Längsrändern abgerundet oder abgeschrägt, wodurch eine gewisse optische Veränderung eintritt. Die relative Gleichförmigkeit insbesondere von größeren verkleideten Flächen bleibt aber dennoch bestehen.

Es ist demgegenüber Aufgabe der Erfindung, Profilbretter bzw. Verkleidungen daraus zu schaffen, bei denen die genannte Gleichförmigkeit nicht mehr auftritt und die deshalb eine verbesserte Verkleidung ermöglichen. Die Profilbretter sollen aufgrund ihrer Ausgestaltung besser marktfähig sein, eine nicht mehr gleichförmige Verkleidungsfläche schaffen und eine Verlegung ermöglichen, bei welcher Abfall nicht mehr auftritt. Bei der Herstellung der Verkleidungen auftretende Endstücke sollen ohne das Auftreten von störenden Fugen im Rahmen der Verkleidung ohne weiteres einsetzbar sein. Zur Schaffung einer besonders gut strukturierten Verkleidung soll insbesondere auf diese Reststücke, die sonst Abfall darstellen würden, zurückgegriffen werden können. Die Verkleidung als solche soll aber nicht schwieriger oder aufwendiger herstellbar sein, als mit den herkömmlichen Profilbrettern.

Diese Aufgabe wird erfindungsgemäß dadurch gelöst, daß die Sichtfläche jedes Brettes mit Quernuten versehen ist. Vorzugsweise weisen die Längskanten sichtseitig Schrägen auf. Zwischen benachbarten Brettern wird eine V-Nut gebildet. Die Quernuten können ebenfalls Trapez-oder V-Form aufweisen.

In einer weiteren Ausgestaltung der Erfindung kann auch die eine Querkante jedes Brettes eine Nut und die andere eine Feder aufweisen.

Zur Erzielung einer besonders interessant strukturierten Verkleidung können die Quernuten in regelmäßigen Abständen angeordnet sein, wobei die Quernuten einen eckigen Querschnitt oder eine gekrümmte Wandung aufweisen können. Vorzugsweise wird allerdings die V-Form angewendet werden.

Die Verkleidung aus den Profilbrettern soll zur Erzielung einer besonders ansprechenden Oberfläche Bretter'' unterschiedlicher Breite aufweisen, wobei die Quernuten benachbarter Bretter gegeneinander versetzt angeordnet werden können. Die Nuten jedes Brettes können gleichen Abstand von der jeweils nächsten oder auch unterschiedlichen Abstand aufweisen.

Ersichtlicherweise erlaubt die Anbringung der Quernuten es, daß Abfallstücke derart eingesetzt werden, daß sie in Verlängerung der Profilbretter mit Nut und Feder eingesetzt werden, wodurch aber nicht die übliche Schnittkante oder Naht auftritt, sondern lediglich eine in die Struktur vollkommen einpassende neue Quernut auftritt. Die Querkanten der Profilbretter sind daher entsprechend der Ausbildung der Quernuten ebenfalls abgeschrägt oder spezifisch geformt.

Ersichtlicherweise kann mit einfachsten Mitteln ein erheblicher technischer und ästhetischer Fortschritt erzielt werden und die Erfindung löst daher die anstehenden Probleme in idealer Weise.

Im folgenden wird ein Ausführungsbeispiel der Erfindung anhand von Zeichnungen näher erläutert. Es zeigen:
Figur 1 eine Verkleidung mit Profilbrettern gemäß der Erfindung sowie
Figur 2 einen Längsschnitt durch ein Profilbrett gemäß Figur 1.

Gemäß den Figuren weisen die Profilbretter 4 an ihren Längs- und Querkanten Abschrägungen 5 auf, so daß bei zusammengesetzten Brettern, die eine Verkleidung bilden, an den Längs- und Querkanten V-Nuten auftreten. Die Bretter weisen darüber hinaus in regelmäßigen oder unregelmäßigen Abständen querverlaufende V-Nuten auf, die in Form und Größe denen entsprechen, wie sie beim Zusammensetzen von Brettern mit ihren Querkanten entstehen. Es ist daher möglich, beim Zusammensetzen einer Verkleidung bzw. beim Verkleiden auftretende Reststücke einzusetzen, ohne daß dies sichtbar wäre. Die Nuten an den Querkanten entsprechen dann nämlich den vorhandenen Quernuten, so daß die Stoßkanten nicht mehr sichtbar sind. Anstelle der V-Nuten können auch eckige oder trapezförmige Nuten verwendet werden, die eine Schattenfuge ergeben. Auch gerundete (wannenförmige) Fugen sind herstellbar.

überraschenderweise gibt eine Verkleidung mit den vorhandenen Quernuten ein optisch besonders ansprechendes Bild ab; die Verkleidung wird dadurch in größerem Maße einsatzfähig.

An den Längskanten der Bretter, die zur Herstellung eines besonders guten Aussehens unterschiedliche Breite aufweisen können, können die genannten Nuten ebenfalls vorliegen. Es können verschiedene Nuten-Querschnitte gewählt werden.

Durch die Verwendung von Reststücken verschieben sich weiterhin die Nuten nebeneinanderliegender Bretter gegeneinander, so daß gemäß Figur 1 ein aufgelockertes und interessantes Bild gegeben ist. Die Oberflächen der einzelnen Profilbretter können dabei glatt, strukturiert oder sonst wie behandelt sein. Durch die Quernuten werden jedenfalls neben der Erzielung eines besonders ansprechenden Bildes die Möglichkeiten geschaffen, auch Abfallstücke, die sonst Verschnitt bilden würden, in besonders günstiger Weise zwanglos einzusetzen.

## Patentansprüche

1. Profilbrett mit einer an der einen Längskante angeordneten Nut und einer an der anderen Längskante angeordneten Feder zum Eingriff in die Nut eines daneben angeordneten Brettes, dadurch gekennzeichent, daß die Sichtfläche des Bretts mit Quernuten (1) versehen ist.

2. Profilbrett nach Anspruch 1, wobei die Längskanten sichtseitig Schrägen aufweisen, die zwischen benachbarten Brettern eine V-Nut bilden, dadurch gekennzeichnet, daß die Quernuten (1) Trapez- oder V-Form aufweisen.

3. Profilbrett nach Anspruch 1 oder 2, dadurch gekennzeichent, daß auch die eine Querkante eine Nut (2) und die andere eine Feder (3) aufweist und an den Querkanten ebenfalls die Schrägen (5) vorhanden sind.

4. Profilbrett nach einem der Ansprüche 1 bis 3, dadurch gekennzeichnet, daß die Quernuten (1) in regelmäßigen Abständen angeordnet sind.

5. Profilbrett nach einem der Ansprüche 1 bis 4, dadurch gekennzeichnet, daß die Quernuten (1) einen eckigen Querschnitt oder eine gekrümmte Wandung aufweisen.

6. Verkleidung, bestehend aus den Profilbrettern nach einem der Ansprüche 1 bis 5, dadurch gekennzeichnet, daß die Bretter (4) unterschiedliche Breite aufweisen.

7. Verkleidung nach Anspruch 6, dadurch gekennzeichnet, daß Quernuten (1) benachbarter Bretter (4) gegeneinander versetzt angeordnet sind und den gleichen Abstand von der jeweils nächsten Nut (1) aufweisen.

8. Verkleidung nach Anspruch 6 oder 7, dadurch gekennzeichnet, daß die Nuten (1) benachbarter Bretter (4) nicht den gleichen Abstand von der jeweils nächsten Nut aufweisen.
